# EUROPÄISCHE PATENTSCHRIFT

(11) **EP 0 073 847 B1**
(45) Veröffentlichungstag und Bekanntmachung des Hinweises auf die Patenterteilung: **05.11.1986**
(21) Anmeldenummer: 81106885.7
(22) Anmeldetag: 03.09.1981
(51) Int. Cl.: A61M 5/14

(54) **Blutbeutel mit einem Verbindungssystem**
Blood bag with a connection unit
Sac à sang ayant un système de connexion

(43) Veröffentlichungstag der Anmeldung: 16.03.1983
(73) Patentinhaber: Biotest-Serum-Institut GmbH, D-6000 Frankfurt-Niederrad (DE)
(72) Erfinder: Walker, Wolfram H, Dr. Dipl.-Chem., D-6074 Rödermark (DE)
(74) Vertreter: Beil, Walter

## Beschreibung

Die Erfindung betrifft Blutbeutel mit einem Verbindungssystem das ein Verbindungsstück (5) enthält aus Verbindungsteil (7), Abbrechteil (8), Sollbruchstelle (9) und ggf. Kragen (6), wobei das Verbindungsstück (5) unmittelbar mit dem Blutbeutel (1) verbunden ist, derart, daß es sich direkt an der oberen Beutelkante befindet und mit dieser im wesentlichen bündig abschließt, wobei Abbrechteil (8) in den Beutel hineinragt, so daß das Abbrechteil (8) nach dem Abbrechen im^{-r}-Beutelinneren vorliegt.

Blutbeutel dienen zur Abnahme, Lagerung, Präparation und Transfusion von Blut und Blutbestandteilen. Einer der Vorteile der Blutbeutel gegenüber Blutflaschen aus Glas besteht darin, daß mit Mehrfachblutbeutel-Systemen Blutpräparationen in einem geschlossenen, d.h. sterilen System möglich sind. Die Herstellung von Blutpräparationen gewinnt im Rahmen von "Hämotherapie nach Maß" immer mehr Bedeutung.

Mehrfachbeutelsysteme wie sie sich derzeit im Handel befinden, bestehen aus 2 oder mehr Beutelsystemen, bei denen im allgemeinen ein Primärbeutel die Blutstabilisatorlösung enthält und zur Aufnahme des Blutes dient. Zur Präparation der Blutbestandteile, wie Plasma, Faktor VIII-Konzentrat, Thrombozytenkonzentrat etc. dient der Sekundär- oder Satellitenbeutel oder das Satellitenbeutelsystem, das mit dem Primärbeutel mit einem Schlauchsystem verbunden ist.

Damit die im Primärbeutel befindliche Lösung bzw. das abgenommene Blut vor der Präparation nicht in das Schlauchsystem des Sekundärbeutelsystems übertritt, trägt der Primärbeutel ein Verbindungssystem, das nach Öffnung einen Übertritt des Präparates vom Primär-, in den Sekundärbeutel erlaubt.

Für dieses Verbindungssystem existieren verschiedene Ausführungsmöglichkeiten.

So ist z.B. ein Verbindungssystem bekannt, das aus einer Kugel besteht, die in einen flexiblen Schlauch eingedrückt wird. Ein freier Durchlauf ist nach dem Herausdrücken der Kugel aus dem Schlauch möglich. Dieses System hat den Nachteil, daß unter extremen Bedingungen wie Überdruck, Zentrifugation, mechanische Veränderung des Schlauchdurchmessers etc. kein hermetischer Verschluß vorliegt.

Es sind ferner Systeme bekannt, die Abklemmvorrichtungen aufweisen, die jedoch meist den Nachteil haben, daß sie voluminös sind und daß sich der eingesetzte Schlauch vor dem Einsatz der Beutel dauerhaft verengt oder verklebt hat, so daß nach Öffnung der Klemme kein freier Durchfluß gewährleistet ist.

US-PS 3110 308 beschreibt ein Verbindungssystem, bestehend aus einer Membran, die mit einem kanülenartigen Dorn perforiert wird. Bei diesem System wird oft die umständliche und aufwendige Manipulation beanstandet.

Ferner sind Abbrechsysteme bekannt, bei denen durch Abbrechen eines Kunststoffteils in einem Schlauchsystem ein freier Durchlauf möglich ist. Solche Systeme befinden sich außerhalb eines Blutbeutels in dem verbindungsschlauch zwischen Primär- und Sekundärbeutel (z.B. WO A-1-81/01105). Dies hat den Nachteil, daß häufig eine saubere und optimale Trennung der Blutpräparate nach z.B. Zentrifugation nicht möglich ist und eine Kontamination des Präparates erfolgt. Außerdem ist die Herstellung und Montage solcher Systeme aufwendig und kostspielig.

Aus der FR-A-2 098 973 ist ein Blutbeutel mit einem Verbindungssystem gemäß dem Oberbegriff des Anspruchs 1 bekannt.

Hier handelt es sich ebenfalls um ein Abbrechsystem, das jedoch gegenüber den vorstehend beschriebenen Abbruchsystemen den weiteren Vorteil aufweist, daß aufgrund seines bündigen Abschließens mit der oberen Blutbeutelkante eine Kontamination des Sekundärbeutels z.B. nach der Zentrifugation praktisch nicht möglich ist.

Es kann jedoch den Nachteil besitzen, daß das nach dem Abbrechen im Beutelinneren vorliegende freie Abbrechteil den freien Durchlauf des Blutes durch die durch das Abbrechen entstandene Öffnung blockiert.

Der Erfindung liegt die Aufgabe zugrunde, einen Blutbeutel mit einem Verbindungssystem bereitzustellen; der die Vorteile des gattungsgemäßen Blutbeutels mit einem Verbindungssystem aufweist, bei dem jedoch ein Blockieren des freien Durchlaufs durch das Abbrechteil weitestgehend vermieden wird.

Diese Aufgabe wird erfindungsgemäß dadurch gelöst, daß das Abbrechteil aus einem Material besteht, das eine geringere Dichte hat als Blut.

Ein Abbrechteil, das aus einem Material besteht, das eine geringere Dichte hat als Blut, wird nach der Abtrennung auf dem Blut oder Blutpräparat schwimmen und nicht absinken, wobei ein durch das Absinken mögliches Blockieren des Durchlaufs weitestgehend vermieden wird.

Anhand der Abbildungen sollen Ausführungsarten der Erfindung weiter erläutert werden:
Abb. 1 zeigt einen erfindungsgemäßen Blutbeutel mit Verbindungssystem, welcher Blutbeutel mit einem zweiten Blutbeutel verbunden ist.
Abb. 2 zeigt das Verbindungssystem als solches.
Abb. 3 zeigt einen Querschnitt durch eine besondere Ausführungsform des Abbrechteils und
Abb. 4 zeigt eine Ausführungsform,bei der das Verbindungssystem direkt ohne Schlauch in den Blutbeutel eingearbeitet ist.

Abb. 1 zeigt den Blutbeutel (1) (Primärbeutel) mit dem Blutentnahmeschlauch (4), der mit dem Blutbeutel (2) (Sekundärbeutel) durch einen Verbindungsschlauch (3) verbunden ist. Der Blutbeutel (1) wird durch das Verbindungsstück (5) flüssigkeitsdicht abgeschlossen. Bei Öffnung des Verbindungsstücks (5) kann das Präparat über den Verbindungsschlauch (3) in den Sekundärbeutel (2) überfließen. In der in Abb. 1 gezeigten Ausführungsform liegt ein Teil des Verbindungsstückes (5) in einer Aussparung (1 c). Es wird ferner ein Schlauch (1 b) gezeigt, der nach einer Ausführungsform sich zwischen Blutbeutel (1) und Verbindungsstück (5) befindet.

Abb. 2 zeigt eine detaillierte Vergrößerung des als Verbindungssystem verwendeten Verbindungsstücks (5). Es besteht aus einem Kragen (6), Verbindungsteil (7), Abbrechteil (8) aus einem Material mit einer geringeren Dichte als Blut und Sollbruchstelle (9). Beim Einbau in den Blutbeutel wird Kragen (6) mit dem Verbindungsschlauch (3) verbunden, Verbindungsteil (7) ist mit dem Blutbeutel (1) hermetisch verbunden und Abbrechteil (8) ist mit Verbindungsteil (7) über die Abbrech- oder Sollbruchstelle (9) verbunden. Sollbruchstelle (9) ist so konstruiert, daß beim Abbrechen Verbindungsteil (7) einen freien Durchfluß erhält, der dem Lumen des Verbindungsteils (7) entspricht oder annähernd entspricht. Wenn Überleitungsschlauch (3) innerhalb des Kragens (6) eingeklebt wird, so entsteht nach Abbrechen des Abbruchteils (8) durch das komplette System ein freier Durchfluß, der annähernd das Lumen des Verbindungsschlauches (3) hat.

Nach Öffnen des verbindungssystems verbleibt das Abbrechteil (8) im Primärbeutel (11). Wenn beim Auslaufen des Blutes aus dem Blutbeutel der Blutspiegel soweit abgesunken ist, daß er sich in der Höhe des Durchflusses befindet, könnte auch ein schwimmendes Abbrechteil den Durchfluß blockieren. Um auch in diesem Falle zu verhindern, daß das Abbrechteil bei der Ausführungsform, bei der es frei in den Beutel fällt, bei der Transfusion oder Präparation beim Lauf des Präparates durch den Schlauch (3) oder eventueller anderer Auslaufstutzen zu einem Verschluß des Durchflusses führt, trägt Abbrechteil (8) eine strukturierte Oberfläche, die ein Vorbeiströmen der Flüssigkeit zuläßt.

Abb. 3 zeigt einen Querschnitt einer bevorzugten Oberflächenstruktur des Abbrechteils (8), die sich rosettenförmig aus 4 Halbkreisen zusammensetzt.

Abb. 4 zeigt eine Ausführungsform, bei der das Verbindungsstück (5), bestehend aus Verbindungsteil (7) und Abbrechteil (8), direkt in den Beutel eingeschweißt wird. Der Verbindungsschlauch (3) wird in diesem Fall nach dem Einschweißen des Teils direkt in das offene Teil des Systems eingeklebt.

Das Verbindungsstück (5) wird über Verbindungsteil (7) (Abb. 2) mit dem Blutbeutel verbunden, wobei das Verbindungsstück (5) über einen Schlauch (1b) des Beutels (1) (wie in Abb.1) oder direkt mit dem Beutel (wie in Abb. 4) verbunden wird. Schlauch (3) und Verbindungsteil (7) des Verbindungssystems (5) können auch derart ausgeführt werden, daß Schlauch (3) bis in Verbindungsteil (7) eingeführt wird.

Die Verbindung vom Schlauch (3) mit Verbindungsstück (5) und Beutel (1) kann durch Kleben oder Schweißen oder durch sonstige bekannte Fügetechniken, wie Ultraschallschweißung oder Rotationsschweißen erfolgen.

Verbindungsstück (5) wird aus einem transparenten oder gefärbten Kunststoff hergestellt, der sowohl bei der Dampfsterilisation als auch beim Abbrechen optimale Eigenschaften zeigt.

Durch einen leichten Schrägdruck auf Abbrechteil (8) wird ein freier Durchlauf erreicht, wobei Sollbruchstelle (9) so strukturiert sein kann, daß Teil (8) noch an Teil (7) haftet, vorzugsweise jedoch komplett abbricht. Kunststoffe, wie Hart-Polyvinylchlorid oder Makrolon (eingetr. Marke), sind für diesen Einsatz geeignet. Wesentlich ist dabei, daß die Materialien eine geringere Dichte als 1 haben und dadurch das Abbrechteil nach Abtrennung auf dem Blut oder Blutpräparat schwimmt.

Der Vorteil von Verbindungsstück (5) besteht darin, daß es nahezu bündig mit der Oberkante des Blutbeutels (1) abschließt und dadurch keine Kontamination des Präparates erfolgen kann. Wie in Abb. 1 oder 4 gezeigt wird, kann die Blutbeuteloberkante auch derart ausgeführt werden, daß sich Verbindungsstück (5) in einer Aussparung (1c) des Beutels befindet. Dies erleichtert die Manipulation des Abbrechens, weil hierbei Blutbestandteile des Beutels (1) nicht aufgerührt werden. Aussparung (1c) kann auch als Tasche ausgeführt sein, so daß Abbrechteil (8) nicht frei in den Beutel (1) fällt, sondern in der Tasche zurückgehalten wird.

## Patentansprüche

1. Blutbeutel mit einem Verbindungssystem, das ein Verbindungsstück (5) enthält aus Verbindungsteil (7), Abbrechteil (8), Sollbruchstelle (9) und ggfs. Kragen (6), wobei das Verbindungsstück (5) unmittelbar mit dem Blutbeutel (1) verbunden ist, derart, daß es sich direkt an der oberen Beutelkante befindet und mit dieser im wesentlichen bündig abschließt, wobei Abbrechteil (8) in den Beutel hineinragt, so daß das Abbrechteil (8) nach dem Abbrechen im Beutelinneren vorliegt, dadurch gekennzeichnet, daß das Abbrechteil (8) aus einem Material besteht, das eine geringere Dichte hat als Blut.

2. Blutbeutel nach Anspruch 1, dadurch gekennzeichnet, daß er an seiner oberen Beutelkante eine Aussparung (1c) aufweist und daß das Verbindungsstück (5) in dieser Aussparung angeordnet ist.

3. Blutbeutel nach Anspruch 2, dadurch gekennzeichnet, daß die Aussparung (1c) als eine Art Tasche ausgebildet ist, in der das abgebrochene Abbrechteil (8) zurückgehalten wird.

4. Blutbeutel nach einem der vorstehenden Ansprüche, dadurch gekennzeichnet, daß das Verbindungssystem direkt ohne Schlauch in den Blutbeutel eingearbeitet ist.

5. Blutbeutel nach einem der vorstehenden Ansprüche, dadurch gekennzeichnet, daß das Abbrechteil (8) vollständig freigelegt wird und daß es eine Oberflächenstruktur besitzt, die derart ist, daß der Auslauf von Blut oder Blutpräparaten aus dem Blutbeutel nicht behindert werden.

6. Blutbeutel nach Anspruch 5, dadurch gekennzeichnet, daß die Oberflächenstruktur des Abbrechteiles (8) einen Querschnitt aufweist, der sich rosettenförmig aus 4 Halbkreisen zusammensetzt.

## Claims

1. Blood bag having an interconnection system, containing a coupling (5), consisting of connecting portion (7), break-off portion (8), locus of fracture (9), and, if desired, collar (6), the coupling (5) being joined directly to the blood bag (1) such that it is situated directly at the upper edge of the bag and terminates substantially even therewith, the break-off portion (8) extending into the bag such that the break-off portion (8) will be inside of the bag after it is broken off, charcterized in that the break-off portion (8) is formed of a material which has a lower density than blood.

2. Blood bag according to claim 1, characterized in that the bag at its upper edge is provided with a recess (1c), and the coupling (5) is disposed in said recess.

3. Blood bag according to claim 2, characterized in that the recess (1c) is constructed as a kind of a pocket, the break-off portion (8) after breaking off being retained in said pocket.

4. Blood bag according to one of the preceding claims, characterized in that the interconnection system is directly incorporated into the blood bag, without tubing.

5. Blood bag according to one of the preceding claims, characterized in that the break-off portion (8) snaps off completely and has a surface configuration such that the outflow of blood or blood preparation from the blood bag will not be hindered.

6. Blood bag according to claim 5, characterized in that the surface configuration of the break-off portion (8) is provided with a cross- section which is composed of a rosette-like arrangement of 4 semi-circles.

## Revendications

1. Sac à sang avec un système de connexion, contenant une pièce de connexion (5) faite d'une partie de connexion (7), d'une pièce de rupture (8), d'un point destiné à la rupture (9) et le cas échéant d'un col (6), où la pièce de connexion (5) est reliée immédiatement au sac à sang (1), de manière qu'elle se trouve directement au bord supérieur du sac et se termine essentiellement au ras de celui-ci, où la pièce de rupture (8) fait saillie dans le sac, si bien que la pièce de rupture (8) se trouve à l'intérieur du sac après rupture, caractérisé en ce que la pièce de rupture (8) se compose d'une matière qui a une densité plus faible que celle du sang.

2. Sac à sang selon la revendication 1, caractérisé en ce qu'il présente à son bord supérieur un évidement (1 c) et en ce que la pièce de connexion (5) est disposée dans cet évidement.

3. Sac à sang selon la revendication 2, caractérisé en ce que l'évidement (1c) est formé comme une sorte de poche où la pièce de rupture (8) brisée est retenue.

4. Sac à sang selon l'une des revendications précédentes, caractérisé en ce que le système de connexion est introduit directement sans tuyau dans le sac à sang.

5. Sac à sang selon l'une des revendications précédentes, caractérisé en ce que la pièce de rupture (8) est entièrement degagée et en ce qu'elle possède une structure superficielle qui fait que l'écoulement du sang ou des préparations de sang hors du sac à sang n'est pas empêché.

6. Sac à sang selon la revendication 5, caractérisé en ce que la structure superficielle de la pièce de rupture (8) présente une section qui se compose de quatre demi-cercles en forme de rosette.
